# EUROPÄISCHE PATENTANMELDUNG

(11) **EP 0 070 548 A2**
(43) Veröffentlichungstag der Anmeldung: **26.01.1983**
(21) Anmeldenummer: 82106486.2
(22) Anmeldetag: 19.07.1982
(51) Int. Cl.: H01K 1/46, H01J 5/60

(54) **Zweifaden-Halogenglühlampe für Kraftfahrzeugscheinwerfer**

(30) Priorität: 22.07.1981 DE 8121528 U
(71) Anmelder: Patent-Treuhand-Gesellschaft für elektrische Glühlampen mbH, D-81543 München (DE)
(72) Erfinder: Steiner, Hermann, D-7922 Herbrechtingen (DE); Schönherr, Walter, D-7928 Giengen-Hürben (DE)

(57) **Zusammenfassung**

© Am Quetschfuss der Lampe ist ein napfförmiger Halter (1) kittlos befestigt. Der Halter (1) ist in einen Einstellring (2) eingesetzt. Aus dem Einstellring (2) herausgebogene Befestigungslappen (11) sind mit der Wandung des Halters (1) verschweisst. Die Lappen (11) weisen keine abgewinkelten Enden auf.

## Beschreibung

Die Erfindung betrifft eine kittlos gesockelte Zweifaden-Halogenglühlampe für Kraftfahrzeugscheinwerfer, an deren Quetschfuß ein Halter befestigt ist, der mit dem Einstellring des Lampensockels über Befestigungslappen verbunden ist.

Bei einer bekannten Lampe dieser Art ist der Halter als Scheibe mit weitgehend parallel zur Lampenlängsachse liegenden Lappen ausgebildet, deren Enden zu rechtwinkligen Lappen abgebogen sind. Diese rechtwinkligen Lappen sind mit dem Einstellring verschweißt. Der Einstellring ist mit der Sockelhülse zu einer Fügegruppe zusammengefaßt oder als einteiliges Tiefziehteil ausgebildet. Die Lampe wird gefertigt, indem aus Lampenkolben und Halter eine Baugruppe gebildet, diese auf den Einstellring gesetzt, zu diesem planjustiert und mit diesem dann verschweißt wird (DE-GM 78 22 290).

Aufgabe der Erfindung ist es, den Lampenaufbau so zu gestalten, daß auch auf Maschinen hoher Einstelleistung das Justieren und Verschweißen mühelos vollzogen werden kann.

Die gestellte Aufgabe wird dadurch gelöst, daß der Halter napfförmig ist, die Befestigungslappen keine abgewinkelten Enden besitzen und dem Einstellring angehören, der Halter in den Einstellring eingesetzt und die Lappen mit der Wandung des Halters verschweißt sind.

Einzelheiten enthält nachfolgende Beschreibung. Von den Figuren zeigen
Figuren 1 bis 3 eine gesockelte und mit Einstellring versehene Zweifaden-Halogenglühlampe in Seiten-, Drauf- und Unteransicht;
Figuren 4 bis 6 den napfförmigen Halter in Draufsicht und im Schnitt;
Figur 7 eine Sockelhülse mit Einstellring als einteiliges Tiefziehteil, vereint mit einem Sockelstein mit Kontaktfahnen.

Mit 1 ist ein napfförmiger Halter mit kreisförmigem Querschnitt bezeichnet, mit 2 der Einstellring. Der Halter 1 weist eine Lampenaufnahmeöffnung 3 auf (Figuren 4 - 6). In die Öffnung 3 ist eine Zweifaden-Halogenglühlampe 4 eingesetzt (Figuren 1 - 3). Der Halter 1 ist an ihrem Quetschfuß 5 befestigt. Der Einstellring 2 ist zusammen mit einer Sockelhülse 6 als einteiliges Tiefziehteil geformt. Es ist verbunden mit einem Kontaktfahnen 7 tragenden Sockelstein 8 mit Öffnungen 9 zum Durchführen der Stromzuführungen 10 der Lampe 4. Der Halter 1 ist in den Einstellring 2 eingesetzt. Aus dem Material des Einstellringes 2 sind parallel zur Lampenlängsachse verlaufende Befestigungslappen 11 herausgebogen. Die Lappen 11, die keine Abknickung erfahren haben, sind mit der Außenwandung des Halters 1 verschweißt, der sie im wesentlichen parallel verlaufend folgen.

Die Lampe 4 wird gefertigt, indem aus Lampe 4 und Halter 1 eine Baugruppe gebildet wird. Eine weitere Baugruppe bilden Einstellring 2 mit Sockelhülse 6 und dem die Kontakttahnen 7 tragenden Sockelstein 8. Beide Baugruppen werden zusammengesteckt und nach gegenseitiger Ausrichtung in der gewünschten Lagebeziehung zueinander durch Verschweißen der Lappen 11 mit der Wandung des Halters 1 fixiert. Abschließend werden die im Rahmen des Zusammensteckens in die Öffnungen 9 des Sockelsteines 8 eingefädelten Stromzuführungen 10 mit den Kontaktfahnen 7 verlötet bzw. verschweißt.

## Patentansprüche

1. Kittlos gesockelte Zweifaden-Halogenglühlampe für Kraftfahrzeugscheinwerfer, an deren Quetschfuß ein Halter befestigt ist, der mit dem Einstellring des Lampensockels über Befestigungslappen verbunden ist, dadurch gekennzeichnet, daß der Halter (1) napfförmig ist, die Befestigungslappen (11) keine abgewinkelten Enden besitzen und dem Einstellring (2) angehören, der Halter (1) in den Einstellring (2) eingesetzt und die Lappen (11) mit der Wandung des Halters (1) verschweißt sind.

2. Kittlos gesockelte Zweifaden-Halogenglühlampe nach Anspruch 1, dadurch gekennzeichnet, daß die Lappen (11) aus dem Einstellring (2) herausgebogen sind.
